# EUROPÄISCHE PATENTANMELDUNG

(11) **EP 0 273 438 A1**
(43) Veröffentlichungstag der Anmeldung: **06.07.1988**
(21) Anmeldenummer: 87119286.0
(22) Anmeldetag: 29.12.1987
(51) Int. Cl.: A47C 23/06

(54) **Lagerung für die Federleisten eines Lattenrostes an den Seitenteilen von Bettrahmen**

(30) Priorität: 02.01.1987 DE 3700022
(71) Anmelder: Hartmann, Siegbert, D-32584 Löhne (DE)
(72) Erfinder: Hartmann, Siegbert, D-32584 Löhne (DE)
(74) Vertreter: Hentzschel, Hans-Jürgen, Dipl.-Ing.

(57) **Zusammenfassung**

Bei einer Lagerung für die Federleisten (1) eines Lattenrostes an den Seitenteilen (2) von Bettrahmen mit einem das jeweilige Ende der Federleisten (1) kappenartig umschließenden Lagerkörper (3), der in Längsrichtung der Federleiste (1) mindestens einer am Rahmenseitenteil (2) zu befestigenden zylindrischen Halterung (4) aufgesteckt bzw. in diese eingesetzt ist, soll die Montagearbeit ohne großen zusätzlichen Aufwand erleichtert werden. Die Lösung dieser Aufgabe erfolgt dadurch, daß die den Lagerkörper (3) tragende zylindrische Halterung (4) in eine mit einem Begrenzungsanschlag (12) ausgestattete senkrechte Führung (5) eines Befestigungsteiles (6) einschiebbar ist.

## Beschreibung

Die Erfindung betrifft eine Lagerung für die Federleisten eines Lattenrostes an den Seitenteilen von Bettrahmen mit einem das jeweilige Ende der Federleisten kappenartig umschließenden Lagerkörper, der in Längsrichtung der Federleiste mindestens einer am Rahmenseitenteil zu befestigenden zylindrischen Halterung aufgesteckt bzw. in diese eingesetzt ist.

Bei bekannten Lagerungen der vorgenannten Art ist es üblich, daß vor der Montage der Federleisten zunächst die zylindrischen Halterungen mittels Dübelzapfen oder auf ähnliche Weise an den Rahmenseitenteilen befestigt werden (DE-PS 27 03 511). Anschließend erfolgt das Anbringen der mit den Lagerkörpern versehenen Federleisten auf die sen Halterungen, indem jeweils zuerst der Lagerkörper des einen Endes der Federleisten und danach der am anderen Ende der Federleisten befindliche Lagerkörper den zylindrischen Halterungen in Längsrichtung der Federleisten auf- bzw. in diese eingeschoben werden. Letzteres ist jedoch nicht ohne entsprechend starkes Durchbiegen der Federleisten möglich, was allerdings eine beträchtliche Kraftanstrengung erfordert. Dasselbe ergibt sich auch, wenn die Federleisten wieder aus den Halterungen gelöst werden müssen.

Aufgabe der Erfindung ist es, den vorgenannten Nachteil zu beseitigen und die Montagearbei ohne großen zusätzlichen Aufwand zu erleichtern. Außerdem sollen sich die Federleisten im Bedarfsfall ebenso leicht aus dem Bettrahmen herausnehmen lassen.

Die Lösung der gestellten Aufgabe wird mit der aus den Ansprüchen hervorgehenden Lagerung insofern erreicht, als nun die mit den Lagerkörpern ausgestatteten Federleisten mit diesen beidendig in senkrechte Führungen eines an den Rahmenseitenteilen vormontierten Befestigungsteiles einschiebbar sind. Gleichermaßen können sie in umgekehrter Richtung ohne großen Kraftaufwand aus den senkrechten Führungen entfernt werden, so daß auch ein eventuelles Auswechseln von Federleisten jederzeit ohne Schwierigkeiten möglich ist.

Zwar sind für aus Metallprofilen zusammengesetzte Bettrahmen bereits Lagerkörper bekannt, die von oben her mit am freien Ende verdickten Zapfen oder Spreizzapfen (DE-GM 81 00 854) in die hohlen Rahmenseitenteile eingreifen und dadurch das nachteilige Durchbiegen der Federleisten bei der Montage überflüssig machen. Diese Konstruktionen sind aber einesteils für hölzerne Rahmenseitenteile unbrauchbar und andererseits mit dem Mangel behaftet, daß ein Lösen der Federleisten vom Bettrahmen nur unter erheblicher Beschädigung der Lagerkörper gelingt. Ferner sind solche Lagerungen insofern ungünstig, als sie das Fluchten der Oberseiten der Federleisten mit der Oberseite des Betrahmens verhindern, wie es jedoch für eine gute Auflage der Matratzen vielfach gewünscht wird.

Ausführungsbeispiele des Anmeldungsgegenstandes werden nachfolgend anhand der Zeichnungen beschrieben. Darin zeigen im einzelnen:
Fig. 1 die perspektivisch wiedergegebenen Einzelteile einer erfindungsgemäßen Halterung,
Fig. 2 eine im Zusammenbau befindliche, über die Halterung aus Fig. 1 verfügende Lagerung für die Federleisten eines Lattenrostes,
Fig. 3 die perspektivische Darstellung der Einzelteile einer anders gestalteten Lagerung, und
Fig. 4 den Querschnitt derselben Lagerung in ihrem am Betrahmen montierten Zustand.

Die aus Fig. 1 und 2 ersichtliche Lagerung einer Federleiste 1 am Rahmenseitenteil 2 eines Bettrahmens setzt sich aus einem das Ende der Federleiste 1 kappenartig umschließenden Lagerkörper 3 und einer diesen aufnehmenden zylindrischen Halterung 4 zusammen, die sich in die senkrechte Führung 5 eines Befestigungsteiles 6 einschieben läßt. Hierzu ist die Halterung 4 mit einem Fußteil 7 versehen, das wie die Führung 5 des Befestigungsteiles 6 im Querschnitt schwalbenschwanzförmig ausgebildet ist. Die Anbringung des Befestigungsteiles 6 am Rahmenseitenteil 2 erfolgt im vorliegenden Falle mit Hilfe von Schrauben 8, für die im Befestigungsteil 6 Schraubenlöcher 9 vorgesehen sind.

Um ein unbeabsichtigtes Lösen der zylindrischen Halterung 4 und damit der Federleiste 1 aus dem Befestigungsteil 6 zu verhindern, weisen das Fußteil 7 der Halterung 4 und das Befestigungsteil 6 eine in der Gebrauchsstellung wirksam werdende gegenseitige Rastverbindung auf. Diese besteht aus einem am freien Ende verdickten Zapfen 10 des Fußteiles 7 der Halterung 4 und einer Aussparung 11 in einem Begrenzungsanschlag 12, der die Führung 5 des Befestigungsteiles 6 nach unten hin abschließt. Wird nun entpsrechend Fig. 2 der Lagerkörper 3 mit der Halterung 4 nach unten gedrückt, so durchdringt der verdickte Zapfen 10 die Aussparung 11 im Begrenzungsanschlag 12 und ist anschließend am Befestigungsteil 6 fixiert. Soll die Rastverbindung wieder gelöst werden, genügt ein geringfügiger Schlag auf den verdickten Zapfen 10, damit dieser nach oben hin aus der Anssparung 11 herausspringt und infolgedessen das Trennen der Federleiste 1 vom Rahmenseitenteil 2 ermöglicht.

Eine anders gestaltete Lagerung geht aus Fig. 3 und 4 hervor. Auch sie wird von der ein Fußteil 7 besitzenden zylindrischen Halterung 4 und dem Befestigungsteil 6 mit der im Querschnitt schwalbenschwanzförmigen senkrechten Führung 5 gebildet. Abweichend vom Beispiel der Fig. 1 und 2 wird die Halterung 4 jedoch nicht unbeweglich, sondern elastisch im Befestigungsteil 6 abgestützt, wozu in Aufnahmebuchsen 13 des Fußteiles 7 eingefügte Schraubenfedern 14 dienen, die gemäß Fig. 4 jeweils einen vom Begrenzungsanschlag 12 aufragenden Führungszapfen 15 übergreifen. Hierdurch ist diese Federleisten-Lagerung dann mit einer zusätzlichen Nachgiebigkeit ausgestattet.

Ein weiterer Unterschied besteht darin, daß sich auf der Rückseite des Befestigungsteiles 6 Dübelzapfen 16 befinden, mit denen es am Rahmenseitenteil 2 anzubringen ist. Der obere der Dübelzapfen 16 bietet gleichzeitig noch Halt für einen axial in ihn eingepreßten Stift 17, der in eine rückwärtige Langlochführung 18 des Fußteiles 7 eingreift und damit sowohl den Federweg der Halterung 4 begrenzt, als auch deren selbsttätiges Lösen vom Befestigungsteil 6 verhindert.

In Abwandlung der zur Beschreibung gelangten Lagerungen könnte das Befestigungsteil 6 so ausgeführt sein, daß an ihm mehrere mit Abstand zueinander verlaufende Führungen 5 angeordnet wären, um auf diese Weise statt nur eine Halterung 4 entsprechend viele Halterungen 4 aufzunehmen.

## Patentansprüche

Lagerung für die Federleisten eines Lattenrostes an den Seitenteilen von Bettrahmen mit einem das jeweilige Ende der Federleisten kappenartig umschließenden Lagerkörper, der in Längsrichtung der Federleiste mindestens einer am Rahmenseitenteil zu befestigenden zylindrischen Halterung aufgesteckt bzw. in diese eingesetzt ist,
dadurch gekennzeichnet, daß die den Lagerkörper (3) tragende zylindrische Halterung (4) in eine mit einem Begrenzungsanschlag (12) ausgestattete senkrechte Führung (5) eines Befestigungsteiles (6) einschiebbar ist.

2. Lagerung nach Anspruch 1, dadurch gekennzeichnet, daß die Führung (5) des Befestigungsteiles (6) sowie ein damit in Eingriff gelangendes Fußteil (7) der Halterung (4) im Querschnitt schwalbenschwanzförmig ausgebildet sind.

3. Lagerung nach Anspruch 1 oder 2, dadurch gekennzeichnet, daß die Halterung (4) und das Befestigungsteil (6) eine in der Gebrauchsstellung wirksam werdende, im Bedarfsfall unter Zuhilfenahme eines Werkzeuges lösbare gegenseitige Rastverbindung aufweisen.

4. Lagerung nach Anspruch 3, dadurch gekennzeichnet, daß die Rastverbindung aus einem am freien Ende verdickten Zapfen (10) der Halterung (4) und einer von diesem zu durchsetzenden Aussparung (11) in dem die Führung (5) des Befestigungsteiles (6) nach unten hin abschließenden Begrenzungsanschlag (12) besteht.

5. Lagerung nach Anspruch 1 oder 2, dadurch gekennzeichnet, daß zwischen dem Fußteil (7) und dem Begrenzungsanschlag (12) des Befestigungsteiles (6) eine oder mehrere die Halterung (4) elastisch darin abstützende Federelemente vorgesehen sind.

6. Lagerung nach Ansprch 5, dadurch gekennzeichnet, daß als Federelemente zur elastischen Abstützung der Halterung (4) in entsprechende Aufnahmebuchsen (13) seines Fußteiles (7) eingefügte Schraubenfedern (14) dienen.

7. Lagerung nach Anspruch 6, dadurch gekennzeichnet, daß jede der Schraubenfedern (14) einen sich vom Begrenzungsanschlag (12) zu den Aufnahmebuschen (13) des Fußteiles (7) hin erstreckenden Führungszapfen (15) übergreift.

8. Lagerung nach einem der Ansprüche 1 bis 7, dadurch gekennzeichnet, daß das Befestigungsteil (6) mit zum Rahmenseitenteil (2) gerichteten Schraubenlöchern (9) und/oder Dübelzapfen (16) versehen ist.

9. Lagerung nach den Ansprüchen 5 bis 8, dadurch gekennzeichnet, daß ein in einen der Dübelzapfen (16) axial eingepreßter Stift (17) in eine auf der Rückseite des Fußteiles (7) befindlich Langlochführung (18) eingreift.

10. Lagerung nach einem der vorhergehenden Ansprüche, dadurch gekennzeichnet, daß am Befestigungsteil (6) mehrere mit Abstand zueinander verlaufende, jeweils zur Aufnahme eines Befestigungsteiles (6) bestimmte Führungen (5) angeordnet sind.
